# EUROPÄISCHE PATENTSCHRIFT

(11) **EP 3 725 983 B1**
(45) Veröffentlichungstag und Bekanntmachung des Hinweises auf die Patenterteilung: **04.05.2022**
(21) Anmeldenummer: 20159637.6
(22) Anmeldetag: 26.02.2020
(51) Int. Cl.: E05B 47/00

(54) **RIEGELSCHALTKONTAKT**
LATCH SWITCH CONTACT
CONTACT DE COMMUTATION À VERROU

(30) Priorität: 16.04.2019 DE 102019205517
(43) Veröffentlichungstag der Anmeldung: 21.10.2020
(73) Patentinhaber: GEZE GmbH, 71229 Leonberg (DE)
(72) Erfinder: RÖCKLE, Jürgen, 73230 Kirchheim (DE)

(56) Entgegenhaltungen:
- WO-A1-02/31295
- WO-A1-02/072986
- WO-A1-2014/014064
- DE-A1- 2 553 740
- DE-A1- 2 728 042

## Beschreibung

Die Erfindung betrifft einen Riegelschaltkontakt zur Überwachung des Verriegelungszustands eines Riegels eines Schlosses einer Tür, eines Fensters oder dergleichen, mit einem passiven Schaltelement, das in Abhängigkeit vom Verriegelungszustand des Riegels betätigbar ist.

Riegelschaltkontakte dienen der Überwachung des Verriegelungszustands von Türen, Fenstern oder dergleichen. Sie können Meldungen über den Verriegelungszustand beispielsweise an Alarmanlagen, Gebäudeüberwachungssysteme, Tableaus usw. liefern.

Bei den bisher üblichen Riegelschaltkontakten erfolgt die Betätigung des passiven Schaltelements über einen Hebel, wobei insbesondere zum Ausgleich zulässiger Toleranzen eines Türspaltmaßes, die beispielsweise im Bereich von +/-2 mm liegen können, bisher stets verschiedene Einstellmöglichkeiten erforderlich sind. Der damit einhergehende Aufwand ist nun aber relativ groß, wobei zudem auch die Gefahr besteht, dass infolge einer ungenauen Einstellung eine jeweilige Betätigung des passiven Schaltelements nicht mit der erforderlichen Zuverlässigkeit und Genauigkeit erfolgt.

Die WO 02/31295 A1 offenbart dazu ein türüberwachendes Schliessblech, das so weitergebildet ist, dass bei bestehendem Grundaufbau eine auch nachträgliche Ausrüstung des Schliessbleches mit schliessüberwachenden Funktionen kostengünstig, einfach und an individuelle Kundenwünsche anpassbar möglich ist. Dazu wird ein separates Sicherheitsmodul geschaffen. Das separate Sicherheitsmodul wirkt mit einer an dem Element angeordneten Falle und/oder Riegel zusammen und ist an einem Einlässe für den Riegel oder die Falle aufweisenden Schliessblech funktionell unabhängig befestigt, wobei in das Sicherheitsmodul eine Alarmauslösung und optional eine Positionsabfrage für das Element und/oder eine Verschlussabfrage für den Riegel und/oder die Falle integriert ist.

Die DE 27 28 042 A1 beschreibt Schloss, das eine gegabelte Drehverriegelung enthält, die mit einem festen Stift wirkt, und durch einen Hakenhebel verriegelt wird, der bei vollständig geschlossener Tür in einen Vorsprung auf der Verriegelung eingreift. Ein Mikroschalter schließt einen Anzeigekreis, wenn die Auslenkung des Hakenverriegelungshebels nur dann in der Größenordnung erfolgt, wenn die Tür vollständig geschlossen ist. Das Schließen der Tür bewirkt, dass der Vorsprung den Verriegelungsarm so weit auslenkt, dass sein freies Ende eine Blattfeder auslenkt und den Mikroschalter schließt.

Die WO 02/072986 A1 offenbart ein System zum Feststellen eines erzwungenen Öffnens von Türen. Dazu ist eine Vorrichtung vorgesehen, die innerhalb eines Türschlosses mit einer Telefonleitung verbunden ist. Die Telefonleitung ist eine Leitung in einer vorhandenen Telefoninfrastruktur, die mit einer weiteren Leitung an das Türschloss verbunden wird.

Der Erfindung liegt die Aufgabe zugrunde, einen Riegelschaltkontakt der eingangs genannten Art anzugeben, mit dem die zuvor erwähnten Nachteile beseitigt sind. Dabei sollen auf möglichst einfache Weise insbesondere eine zuverlässigere, genauere Betätigung und damit insbesondere auch eine längere Lebensdauer des passiven Schaltelements sowie ein genauerer, wiederholbarer Schaltpunkt gewährleistet sein.

Erfindungsgemäß wird diese Aufgabe durch einen Riegelschaltkontakt mit den Merkmalen des Anspruchs 1 gelöst. Bevorzugte Ausführungsformen des erfindungsgemäßen Riegelschaltkontakts ergeben sich aus den Unteransprüchen, der vorliegenden Beschreibung sowie der Zeichnung.

Der erfindungsgemäße Riegelschaltkontakt zur Überwachung des Verriegelungszustands eines Riegels eines Schlosses einer Tür, eines Fensters oder dergleichen umfasst ein passives Schaltelement, das in Abhängigkeit vom Verriegelungszustand des Riegels betätigbar ist. Dabei ist das passive Schaltelement über wenigstens ein durch den Riegel beaufschlagbares, zumindest im Wesentlichen bogenartig vorgespanntes elastisches Federelement betätigbar, indem das elastische Federelement bei einer jeweiligen Beaufschlagung durch den Riegel zur Betätigung des passiven Schaltelements aus seinem zumindest im Wesentlichen bogenartig vorgespannten Zustand in einen zumindest im Wesentlichen gestreckten Zustand überführbar ist und das passive Schaltelement wenigstens einen Reedschalter umfasst, der mit einer jeweiligen Uberführung des elastischen Federelements in dessen zumindest im Wesentlichen gestreckten Zustand direkt durch das elastische Federelement betätigbar ist.

Aufgrund dieser Ausbildung ist das passive Schaltelement wesentlich zuverlässiger und genauer betätigbar, womit auch dessen Lebensdauer entsprechend verlängert wird. Der Schaltpunkt kann wesentlich genauer und wiederholbar festgelegt werden.

Das passive Schaltelement kann als Öffner, Schließer oder Wechsler ausgeführt sein. Der Riegelschaltkontakt ist somit variabel einsetzbar.

Bevorzugt wird das elastische Federelement nach einer jeweiligen Freigabe durch den Riegel durch dessen Vorspannung aus dessen zumindest im Wesentlichen gestrecktem Zustand wieder in dessen zumindest im Wesentlichen bogenartigen Zustand überführt. Sobald das elastische Federelement vom Riegel freigegeben wird, wird somit automatisch auch eine jeweilige Betätigung des passiven Schaltelements aufgehoben.

Das passive Schaltelement umfasst wenigstens einen Reedschalter.

Ein Reedschalter weist in einem Glasrohr hermetisch eingeschmolzene Kontaktzungen auf, die durch ein Magnetfeld beaufschlagbar sind. Mit der erfindungsgemäßen Betätigung über ein zumindest im Wesentlichen bogenartig vorgespanntes elastisches Federelement kann die Lebensdauer eines solchen Reedschalters deutlich erhöht und deren Schaltpunkt sehr genau und wiederholbar festgelegt werden.

Das elastische Federelement kann zweckmäßigerweise wenigstens ein elastisches Federblech umfassen. Bei einem solchen Federblech ist die bogenartige Vorspannung besonders einfach realisierbar.

Von Vorteil ist insbesondere auch, wenn das passive Schaltelement in einem Gehäuse untergebracht ist, das in das Schließblech einer das Schloss aufweisenden Tür, eines Fensters oder dergleichen montierbar ist. Dabei ist das das passive Schaltelement enthaltende Gehäuse zweckmäßigerweise in das Schließblech clipsbar und/oder schraubbar, womit die Montage des passiven Schaltelements entsprechend vereinfacht wird.

Gemäß der Erfindung umfasst das passive Schaltelement wenigstens einen Reedschalter, der bei einer jeweiligen Überführung des elastischen Federelements in dessen zumindest im Wesentlichen gestreckten Zustand direkt durch das elastische Federelement betätigbar ist.

Dabei ist zur direkten Betätigung des einen Reedschalter umfassenden passiven Schaltelements durch das elastische Federelement bei einer jeweiligen Überführung des elastischen Federelements in dessen zumindest im Wesentlichen gestreckten Zustand vorteilhafterweise ein magnetisches Feld in den Bereich des einen Reedschalter umfassenden passiven Schaltelements bewegbar. Sobald das betreffende magnetische Feld durch das elastische Federelement in den Bereich des Reedschalters gelangt, werden die Kontaktzungen des Reedschalters entsprechend betätigt.

Dabei ist insbesondere von Vorteil, wenn das elastische Federelement mit einem Magneten, insbesondere einem Permanentmagneten, versehen ist, der bei einer jeweiligen Überführung des elastischen Federelements in dessen zumindest im Wesentlichen gestreckten Zustand in den Bereich des einen Reedschalter umfassenden passiven Schaltelements bewegbar ist. Bei einer jeweiligen Überführung des elastischen Federelements in dessen zumindest im Wesentlichen gestreckten Zustand erfolgt somit eine Verlagerung des Magneten in den Bereich des Reedschalters, so dass dieser durch das Magnetfeld dieses Magneten betätigt wird. Bevorzugt ist das elastische Federelement gegenüber dem Magnetfeld des Magneten abgeschirmt.

Alternativ dazu ist zur direkten Betätigung des einen Reedkontakt umfassenden passiven Schaltelements jedoch auch eine solche Ausführung des erfindungsgemäßen Riegelschaltkontakts denkbar, bei der das elastische Federelement magnetisierbar und durch einen Magneten magnetisiert ist, so dass bei einer jeweiligen Überführung des elastischen Federelements in dessen zumindest im Wesentlichen gestreckten Zustand eine Stirnseite des magnetisierten elastischen Federelements, an der sich aufgrund der Magnetisierung ein Magnetpol ausbildet, in den Bereich des einen Reedschalter umfassenden passiven Schaltelements bewegbar ist. In diesem Fall kann der Magnet an einer beliebigen Stelle des Federelements positioniert werden, da sich infolge dessen Magnetisierbarkeit an dessen Stirnseiten unabhängig von der Position des Magneten jeweils ein magnetischer Pol ausbildet.

In den zuvor genannten Fällen ist unter einem durch das in seinen gestreckten Zustand überführte elastische Federelement betätigten Reedschalter zu verstehen, dass dieser durch ein Magnetfeld beaufschlagt wird.

Bevorzugt ist das elastische Federelement magnetisierbar. Dabei ist zur indirekten Betätigung des einen Reedschalter umfassenden passiven Schaltelements bei einer jeweiligen Überführung des magnetischen elastischen Federelements in dessen zumindest im Wesentlichen gestreckten Zustand ein stirnseitiger Bereich des magnetisierbaren elastischen Federelements in den Bereich zwischen einem ortsfesten Magneten und dem passiven Schaltelement bewegbar. Der ortsfeste Magnet kann beispielsweise einen Permanentmagneten umfassen. Während der Reedschalter bei seinen bogenartigen Zustand annehmendem elastischem Federelement durch das Magnetfeld des ortsfesten Magneten beaufschlagt wird, ist dieser nach einer Überführung des magnetisierbaren elastischen Federelements in dessen zumindest im Wesentlichen gestreckten Zustand durch das magnetisierbare Federelement gegenüber dem Magnetfeld des ortsfesten Magneten abgeschirmt. In diesem Fall ist unter einem durch das in seinen gestreckten Zustand überführte elastische Federelement betätigten Reedschalter zu verstehen, dass dieser keinem Magnetfeld ausgesetzt ist.

Das passive Schaltelement kann über das Federelement seitlich oder stirnseitig vom Riegel betätigt werden. Bei Mehrfachverriegelungen können alle Verriegelungselemente bzw. Riegel überwacht werden.

Der erfindungsgemäße Riegelschaltkontakt bringt insbesondere die Vorteile mit sich, dass als Schaltelement ein passives Schaltelement vorgesehen sein kann, eine bisher erforderliche Zusatzelektronik entfällt, bei der Verwendung eines Reedschalters dessen Lebensdauer auf deutlich mehr als 10⁶ Lastspiele erhöht wird, eine materialunabhängige Schaltung möglich ist, eine einfache Montage des Schaltelements durch Clipsen oder Schrauben ermöglicht wird, die bisher erforderliche Justierung entfällt, eine Ausführung als Öffner, Schließer oder Wechsler möglich ist, der Anschluss beispielsweise über eine Anschlussklemme oder ein Kabelende erfolgen kann, und der Regelschaltkontakt für eine Nachrüstung geeignet ist.

Die Erfindung wird im Folgenden anhand von Ausführungsbeispielen unter Bezugnahme auf die Zeichnung näher erläutert; in dieser zeigen:
- Fig. 1: zwei schematische Darstellungen einer beispielhaften Ausführungsform eines erfindungsgemäßen Riegelschaltkontaktes, wobei der Riegelschaltkontakt einmal bei nicht betätigtem passivem Schaltelement und einmal bei betätigtem passivem Schaltelement wiedergegeben ist,
- Fig. 2: eine schematische Darstellung einer beispielhaften Ausführungsform eines erfindungsgemäßen Riegelschaltkontakts, bei der zur direkten Betätigung eines Reedschalters über das elastische Federelement ein magnetisches Feld in den Bereich des Reedschalters bewegbar ist, und
- Fig. 3: eine schematische Darstellung einer beispielhaften Ausführungsform eines erfindungsgemäßen Riegelschaltkontakts, bei der zur indirekten Betätigung eines Reedschalters ein stirnseitiger Bereich eines magnetisierbaren elastischen Federelements in den Bereich zwischen einem ortsfesten Magneten und den Reedschalter bewegbar ist.

Die Fig. 1 bis 3 zeigen verschiedene Ausführungsbeispiele eines erfindungsgemäßen Riegelschaltkontakts 10 zur Überwachung des Verriegelungszustands eines Riegels eines Schlosses einer Tür, eines Fensters oder dergleichen.

Der Riegelschaltkontakt 10 umfasst jeweils ein passives Schaltelement 12, das in Abhängigkeit vom Verriegelungszustand des Riegels betätigbar ist. Dabei ist das passive Schaltelement 12 jeweils über wenigstens ein durch den Riegel beaufschlagbares, zumindest im Wesentlichen bogenartig vorgespanntes elastisches Federelement 14 betätigbar, indem das elastische Federelement 14 bei einer jeweiligen Beaufschlagung durch den Riegel zur Betätigung des passiven Schaltelements 12 aus seinem zumindest im Wesentlichen bogenartig vorgespannten Zustand in einen zumindest im Wesentlichen gestreckten Zustand überführbar ist.

Dabei ist in den Fig. 1 bis 3 eine jeweilige Beaufschlagung des elastischen Federelements 14 durch den betreffenden Riegel durch eine über den Riegel aufgebrachte Kraft F angedeutet.

Das passive Schaltelement 12 kann als Öffner, Schließer oder Wechsler ausgeführt sein.

Nach einer jeweiligen Freigabe durch den Riegel wird das elastische Federelement 14 durch dessen Vorspannung automatisch aus dessen zumindest im Wesentlichen gestrecktem Zustand wieder in dessen zumindest im Wesentlichen bogenartigen Zustand überführt.

Das passive Schaltelement 12 umfasst wenigstens einen Reedschalter.

Das elastische Federelement 14 kann beispielsweise ein elastisches Federblech umfassen. Fig. 1 zeigt zwei schematische Darstellungen einer beispielhaften Ausführungsform eines erfindungsgemäßen Riegelschaltkontaktes 10. Dabei ist das elastische Federelement 14 in der linken Darstellung der Fig. 1 vom Riegel freigegeben, so dass es bogenartig vorgespannt ist und das passive Schaltelement 12 unbetätigt bleibt. In der rechten Darstellung der Fig. 1 ist der Riegelschaltkontakt 10 dagegen in einem Zustand wiedergegeben, bei dem das elastische Federelement 14 durch den Riegel mit einer Kraft F beaufschlagt und dadurch aus seinem zumindest im Wesentlichen bogenartig vorgespannten Zustand in seinen zumindest im Wesentlichen gestreckten Zustand überführt ist, wodurch das passive Schaltelement 12 betätigt wird. Grundsätzlich ist sowohl eine direkte als auch eine indirekte Betätigung des passiven Schaltelements 12 durch das elastische Federelement 14 denkbar. Das passive Schaltelement 1 umfasst einen Reedschalter.

Fig. 2 zeigt in schematischer Darstellung eine beispielhafte Ausführungsform eines erfindungsgemäßen Riegelschaltkontakts 10, bei der zur direkten Betätigung eines als Reedschalter vorgesehenen passiven Schaltelements 12 über das elastische Federelement 14 ein magnetisches Feld in den Bereich des als Reedschalter vorgesehenen passiven Schaltelements 12 bewegbar ist.

Dazu ist im vorliegenden Fall das elastische Federelement 14 mit einem Magneten 16 versehen, der bei einer jeweiligen Überführung des elastischen Federelements 14 in dessen zumindest im Wesentlichen gestreckten Zustand in den Bereich des als Reedschalter vorgesehenen passiven Schaltelements 12 bewegbar ist. Bei dem Magneten 16 kann es sich beispielsweise um einen Permanentmagneten handeln. Das elastische Federelement 14 ist gegenüber dem Magnetfeld des Magneten 16 bevorzugt abgeschirmt. In der Fig. 2 ist der Riegelschaltkontakt 10 in einem Zustand wiedergegeben, in dem das durch den Riegel mit der Kraft F beaufschlagte, mit dem Magneten 16 versehene elastische Element 14 in dessen zumindest im Wesentlichen gestreckten Zustand überführt ist, so dass der Magnet 16 im Bereich des als Reedschalter vorgesehenen passiven Schaltelements 12 positioniert ist und das Schaltelement 12 somit betätigt wird. Dabei ist im vorliegenden Fall unter einer Betätigung des Reedkontaktes zu verstehen, dass dieser durch ein Magnetfeld beaufschlagt wird.

Fig. 3 zeigt in schematischer Darstellung eine beispielhafte Ausführungsform eines erfindungsgemäßen Riegelschaltkontakts 10, bei der zur indirekten Betätigung eines als Reedschalter vorgesehenen passiven Schaltelements 12 ein stirnseitiger Bereich eines magnetisierbaren elastischen Federelements 14 in den Bereich zwischen einem ortsfesten Magneten 16 und dem als Reedschalter vorgesehenen passiven Schaltelement 12 bewegbar ist.

Dabei nimmt in dieser Fig. 3 das in einer durchgezogenen Linie dargestellte magnetisierbare elastische Federelement 14 seinen zumindest im Wesentlichen gestreckten Zustand an, in dem es mit einem stirnseitigen Bereich zwischen dem Magneten 16 und dem als Reedschalter vorgesehenen passiven Schaltelement 12 zu liegen kommt, so dass das als Reedschalter vorgesehene passive Schaltelement 12 vom Magnetfeld des Magneten 16 abgeschirmt ist und damit betätigt wird. Anders als beim Ausführungsbeispiel gemäß Fig. 2 ist im vorliegenden Fall unter einem betätigten Reedschalter somit zu verstehen, dass dieser keinem Magnetfeld ausgesetzt ist. Demgegenüber ist gestrichelt das bei fehlender Beaufschlagung durch den Riegel seinen bogenförmig vorgespannten Zustand annehmende elastische Federelement 14' wiedergegeben, das den Bereich zwischen dem Magneten 16 und dem passiven Schaltelement 12 freigibt, so dass das als Reedschalter vorgesehene passive Schaltelement 12 in diesem Fall dem Magnetfeld des Magneten 16 ausgesetzt ist und damit unbetätigt bleibt. Wie ausgeführt, ist im vorliegenden Fall unter einem betätigten Reedschalter zu verstehen, dass dieser keinem Magnetfeld ausgesetzt ist.

### Bezugszeichenliste

- 10: Riegelschaltkontakt
- 12: passives Schaltelement
- 14, 14': elastisches Federelement
- 16: Magnet

- F: durch den Riegel auf das Federelement ausgeübte Kraft

## Patentansprüche

1. Riegelschaltkontakt (10) zur Überwachung des Verriegelungszustands eines Riegels eines Schlosses einer Tür, eines Fensters oder dergleichen, mit einem passiven Schaltelement (12), das in Abhängigkeit vom Verriegelungszustand des Riegels betätigbar ist, wobei das passive Schaltelement (12) über wenigstens ein durch den Riegel beaufschlagbares, zumindest im Wesentlichen bogenartig vorgespanntes elastisches Federelement (14, 14') betätigbar ist, indem das elastische Federelement (14, 14') bei einer jeweiligen Beaufschlagung durch den Riegel zur Betätigung des passiven Schaltelements (12) aus seinem zumindest im Wesentlichen bogenartig vorgespannten Zustand in einen zumindest im Wesentlichen gestreckten Zustand überführbar ist,
**dadurch gekennzeichnet, dass** das passive Schaltelement (12) wenigstens einen Reedschalter umfasst, der mit einer jeweiligen Überführung des elastischen Federelements (14, 14') in dessen zumindest im Wesentlichen gestreckten Zustand direkt durch das elastische Federelement (14) betätigbar ist.

2. Riegelschaltkontakt nach Anspruch 1,
**dadurch gekennzeichnet, dass** das passive Schaltelement (12) als Öffner, Schließer oder Wechsler ausgeführt ist.

3. Riegelschaltkontakt nach Anspruch 1 oder 2,
**dadurch gekennzeichnet, dass** das elastische Federelement (14, 14') nach einer jeweiligen Freigabe durch den Riegel durch seine Vorspannung aus seinem zumindest im Wesentlichen gestreckten Zustand wieder in seinen zumindest im Wesentlichen bogenartigen Zustand überführbar ist.

4. Riegelschaltkontakt nach zumindest einem der vorstehenden Ansprüche, **dadurch gekennzeichnet, dass** das elastische Federelement (14, 14') wenigstens ein elastisches Federblech umfasst.

5. Riegelschaltkontakt nach zumindest einem der vorstehenden Ansprüche, **dadurch gekennzeichnet , dass** das passive Schaltelement (12) in einem Gehäuse untergebracht ist, das in das Schließblech einer das Schloss aufweisenden Tür, eines Fensters oder dergleichen montierbar ist.

6. Riegeischaltkontakt nach Anspruch 5, **dadurch gekennzeichnet , dass** das das passive Schaltelement (12) enthaltende Gehäuse in das Schließblech clipsbar und/oder schraubbar ist.

7. Riegelschaltkontakt nach Anspruch 1, **dadurch gekennzeichnet, dass** zur direkten Betätigung des einen Reedschalter umfassenden passiven Schaltelements (12) durch eine jeweilige Überführung des elastischen Federelements (14, 14') in dessen zumindest im Wesentlichen gestreckten Zustand ein magnetisches Feld in den Bereich des einen Reedschalter umfassenden passiven Schaltelements (12) bewegbar ist.

8. Riegelschaltkontakt nach Anspruch 7, **dadurch gekennzeichnet, dass** das elastische Federelement (14, 14') mit einem Magneten (16), insbesondere einem Permanentmagneten, versehen ist, der bei einer jeweiligen Überführung des elastischen Federelements (14, 14') in dessen zumindest im Wesentlichen gestreckten Zustand in den Bereich des einen Reedschalter umfassenden passiven Schaltelements (12) bewegbar ist, wobei das elastische Federelement (14, 14') gegenüber dem Magnetfeld des Magneten (16) bevorzugt abgeschirmt ist.

9. Riegelschaltkontakt nach Anspruch 7, **dadurch gekennzeichnet, dass** das elastische Federelement (14, 14') magnetisierbar und durch einen Magneten (16) magnetisiert ist, so dass bei einer jeweiligen Überführung des elastischen Federelements (14, 14') in dessen zumindest im Wesentlichen gestreckten Zustand eine Stirnseite des magnetisierten elastischen Federelements (14, 14'), an der sich aufgrund der Magnetisierung ein Magnetpol ausbildet, in den Bereich des einen Reedschalter umfassenden passiven Schaltelements (12) bewegbar ist.

10. Riegelschaltkontakt nach Anspruch 9, **dadurch gekennzeichnet, dass** das elastische Federelement (14, 14') magnetisierbar ist und dass zur indirekten Betätigung des einen Reedschalter umfassenden passiven Schaltelements (12) bei einer jeweiligen Überführung des magnetisierbaren elastischen Federelements (14, 14') in dessen zumindest im Wesentlichen gestreckten Zustand ein stirnseitiges Ende des magnetisierbaren elastischen Federelements (14, 14') in den Bereich zwischen einem ortsfesten Magneten (16), insbesondere einem ortsfesten Permanentmagneten, und dem einen Reedschalter umfassenden passiven Schaltelement (12) bewegbar ist.

## Claims

1. Bolt switch contact (10) for monitoring the locking state of a bolt of a lock of a door, a window or the like, comprising a passive switching element (12) which can be operated as a function of the locking state of the bolt, wherein the passive switching element (12) can be operated by means of at least one elastic spring element (14, 14'), which can be acted on by the bolt and is preloaded at least substantially in the form of a bow, by way of the elastic spring element (14, 14'), each time it is acted on by the bolt, being movable from the state in which it is preloaded at least substantially in the form of a bow to an at least substantially extended state for operating the passive switching element (12), **characterized in that** the passive switching element (12) comprises at least one reed switch which, with a respective movement of the elastic spring element (14, 14') to its at least substantially extended state, can be operated directly by the elastic spring element (14).

2. Bolt switch contact according to Claim 1, **characterized in that**
the passive switching element (12) is designed as a break contact, make contact or changeover switch.

3. Bolt switch contact according to Claim 1 or 2, **characterized in that** the elastic spring element (14, 14'), each time it is released by the bolt, is movable from its at least substantially extended state back to its at least substantially bow-like state due to its preloading.

4. Bolt switch contact according to at least one of the preceding claims, **characterized in that** the elastic spring element (14, 14') comprises at least one elastic spring sheet.

5. Bolt switch contact according to at least one of the preceding claims, **characterized in that** the passive switching element (12) is accommodated in a housing which can be fitted into the strike plate of a door, a window or the like which has the lock.

6. Bolt switch contact according to Claim 5, **characterized in that** the housing containing the passive switching element (12) can be clipped and/or screwed into the strike plate.

7. Bolt switch contact according to Claim 1, **characterized in that**, for the purpose of directly operating the passive switching element (12) comprising a reed switch by respectively moving the elastic spring element (14, 14') to its at least substantially extended state, a magnetic field can be moved into the region of the passive switching element (12) comprising a reed switch.

8. Bolt switch contact according to Claim 7, **characterized in that** the elastic spring element (14, 14') is provided with a magnet (16), in particular a permanent magnet, which, each time the elastic spring element (14, 14') is moved to its at least substantially extended state, can be moved into the region of the passive switching element (12) comprising a reed switch, wherein the elastic spring element (14, 14') is preferably shielded against the magnetic field of the magnet (16).

9. Bolt switch contact according to Claim 7, **characterized in that** the elastic spring element (14, 14') is magnetizable and is magnetized by a magnet (16), so that, each time the elastic spring element (14, 14') is moved to its at least substantially extended state, an end side of the magnetized elastic spring element (14, 14'), on which end side a magnetic pole is formed due to the magnetization, can be moved into the region of the passive switching element (12) comprising a reed switch.

10. Bolt switch contact according to Claim 9, **characterized in that** the elastic spring element (14, 14') is magnetizable, and **in that**, for the purpose of indirectly operating the passive switching element (12) comprising a reed switch each time the magnetizable elastic spring element (14, 14') is moved to its at least substantially extended state, an end-side end of the magnetizable elastic spring element (14, 14') can be moved into the region between a stationary magnet (16), in particular a stationary permanent magnet, and the passive switching element (12) comprising a reed switch.

## Revendications

1. Contact de commutation de verrou (10) pour surveiller l'état de verrouillage d'un verrou d'une serrure d'une porte, d'une fenêtre ou analogue, comprenant un élément de commutation passif (12), qui peut être actionné en fonction de l'état de verrouillage du verrou, l'élément de commutation passif (12) pouvant être actionné par l'intermédiaire d'au moins un élément élastique (14, 14') pouvant être sollicité par le verrou, précontraint au moins essentiellement arqué, par le fait que l'élément élastique (14, 14') peut être passé de son état précontraint au moins essentiellement arqué à un état au moins essentiellement allongé lors d'une sollicitation respective par le verrou pour actionner l'élément de commutation passif (12),
**caractérisé en ce que** l'élément de commutation passif (12) comprend au moins un commutateur à lames, qui peut être actionné directement par l'élément élastique (14) avec un passage respectif de l'élément élastique (14, 14') dans son état au moins essentiellement allongé.

2. Contact de commutation de verrou selon la revendication 1, **caractérisé en ce que** l'élément de commutation passif (12) est réalisé sous la forme d'un ouvreur, d'un fermeur ou d'un inverseur.

3. Contact de commutation de verrou selon la revendication 1 ou 2, **caractérisé en ce que** l'élément élastique (14, 14'), après une libération respective par le verrou, peut être passé par sa précontrainte de son état au moins essentiellement allongé à son état au moins essentiellement arqué.

4. Contact de commutation de verrou selon au moins l'une quelconque des revendications précédentes, **caractérisé en ce que** l'élément élastique (14, 14') comprend au moins une tôle élastique.

5. Contact de commutation de verrou selon au moins l'une quelconque des revendications précédentes, **caractérisé en ce que** l'élément de commutation passif (12) est logé dans un boîtier, qui peut être monté dans la gâche d'une porte, d'une fenêtre ou analogue comportant la serrure.

6. Contact de commutation de verrou selon la revendication 5, **caractérisé en ce que** le boîtier contenant l'élément de commutation passif (12) peut être clipsé et/ou vissé dans la gâche.

7. Contact de commutation de verrou selon la revendication 1, **caractérisé en ce que**, pour l'actionnement direct de l'élément de commutation passif (12) comprenant un commutateur à lames, un champ magnétique peut être déplacé dans la zone de l'élément de commutation passif (12) comprenant un commutateur à lames par un passage respectif de l'élément élastique (14, 14') dans son état au moins essentiellement allongé.

8. Contact de commutation de verrou selon la revendication 7, **caractérisé en ce que** l'élément élastique (14, 14') est pourvu d'un aimant (16), en particulier d'un aimant permanent, qui, lors d'un passage respectif de l'élément élastique (14, 14') dans son état au moins essentiellement allongé, peut être déplacé dans la zone de l'élément de commutation passif (12) comprenant un commutateur à lames, l'élément élastique (14, 14') étant de préférence protégé contre le champ magnétique de l'aimant (16).

9. Contact de commutation de verrou selon la revendication 7, **caractérisé en ce que** l'élément élastique (14, 14') est magnétisable et est magnétisé par un aimant (16), de telle sorte que lors d'un passage respectif de l'élément élastique (14, 14') dans son état au moins essentiellement allongé, un côté frontal de l'élément élastique magnétisé (14, 14'), sur lequel se forme un pôle magnétique en raison de la magnétisation, peut être déplacé dans la zone de l'élément de commutation passif (12) comprenant un commutateur à lames.

10. Contact de commutation de verrou selon la revendication 9, **caractérisé en ce que** l'élément élastique (14, 14') est magnétisable et **en ce que**, pour l'actionnement indirect de l'élément de commutation passif (12) comprenant un commutateur à lames, lors d'un passage respectif de l'élément élastique magnétisable (14, 14') dans son état au moins essentiellement allongé, une extrémité frontale de l'élément élastique magnétisable (14, 14') peut être déplacée dans la zone entre un aimant fixe (16), en particulier un aimant permanent fixe, et l'élément de commutation passif (12) comprenant un commutateur à lames.
